# EUROPÄISCHE PATENTSCHRIFT

(11) **EP 1 739 217 B1**
(45) Veröffentlichungstag und Bekanntmachung des Hinweises auf die Patenterteilung: **14.09.2011**
(21) Anmeldenummer: 05014066.4
(22) Anmeldetag: 29.06.2005
(51) Int. Cl.: D04B 15/52

(54) **Vorrichtung zur Lieferung der für jede Phase des Strickvorgangs gerade erforderlichen Fadenmenge an einen Fadenführer einer Strickmaschine**
Device for delivering a required thread quantity at each phase of the knitting process to a thread guide of a knitting machine
Dispositif pour fournir à un guide fil du métier à tricoter une quantité de fil determinée et requise pour chaque periode de tricotage

(43) Veröffentlichungstag der Anmeldung: 03.01.2007
(73) Patentinhaber: H. Stoll GmbH & Co. KG, 72760 Reutlingen (DE)
(72) Erfinder: Mohr, Jürgen, Dipl.-Ing., 72768 Reutlingen (DE); Haltenhof, Hans-Günther, 72793 Pfullingen (DE)
(74) Vertreter: Möbus, Daniela

(56) Entgegenhaltungen:
- WO-A-87/01399
- DE-A1- 2 444 186
- DE-B1- 2 701 718

## Beschreibung

Die Erfindung betrifft eine Vorrichtung zur Lieferung der für jede Phase des Strickvorgangs gerade erforderlichen Fadenmenge an einen Fadenführer einer Strickmaschine und zum Aufnehmen einer Fadenmenge, die einen zwischen einer Fadenspule und dem Fadenführer angeordneten Fournisseur als Mittel zur Speicherung einer Fadenmenge und Mittel zur Fadenlieferung zum Fadenführer und zur Fadenförderung von diesem weg aufweist.

Auf modernen Flachstrickmaschinen werden vielfach Gestrickstücke hergestellt, deren Teile, z. B. Ärmel, Brustteil und Rückenteil, alle in einem einzigen Strickprozess gebildet und miteinander verbunden werden, sodass anschließend nur noch wenige Versäuberungsarbeiten zur Fertigstellung des Gestrickstücks durchgeführt werden müssen.

Insbesondere bei der Herstellung solcher Gestrickstücke ist es erforderlich, dass alle Artikel, die in einer bestimmten Konfektionsgröße gefertigt werden, in allen Bereichen gleich groß sind. Dies ist nur möglich, wenn alle Bereiche dieser Artikel wie Ärmel, Brust- und Rückenteil mit der gleichen Maschengröße gestrickt werden. Die Maschengröße hängt neben der Kuliertiefe auch von der Fadenmenge und der daraus resultierenden Fadenspannung ab.

Die WO 87/01399 beschreibt eine Fadenliefervorrichtung, die für eine Flachstrickmaschine einsetzbar ist und einen Fadenaufholarm aufweist, der den Faden aufnehmen kann, wenn sich der Fadenführer nach der Schlittenumkehr auf die Fadenliefervorrichtung zubewegt.

In der EP-1 582 614 A ist eine Vorrichtung beschrieben, mit der es möglich ist, in jeder Phase des Maschenbildungsprozesses die tatsächlich aktuell benötigte Fadenmenge zu liefern sowie eine Fadenmenge aufzunehmen, die beispielsweise bei der Umkehr des Fadenführers zur Spule hin entsteht.

Die bekannte Vorrichtung besitzt einen Fournisseur mit einem Wickelring, durch den ein Faden von einer Fadenspule abgezogen und auf den Wickelkörper des Fournisseurs aufgewickelt wird. An der Unterseite des Fournisseurs ist an einem rotierbaren Wickelarm eine in vertikaler Richtung unbewegliche Fadenöse angeordnet, die die für den aktuellen Strickprozess von der Maschinensteuerung ermittelte Fadenmenge vom Wickelkörper abwickelt. Je nach vorhandener Anzahl der Wicklungen auf dem Wickelkörper ist der Abstand zwischen der Fadenöse und der letzten Fadenwicklung auf den Wickelkörper unterschiedlich. Dies kann zu Unterschieden zwischen der errechneten und der tatsächlich gelieferten Fadenmenge und daher zu Fadenspannungsänderungen führen.

Der vorliegenden Erfindung liegt die Aufgabe zu Grunde, die bekannte Vorrichtung dahingehend zu verbessern, dass die tatsächlich gelieferte Fadenmenge von der auf dem Wickelkörper aufgewickelten Fadenmenge unabhängig ist.

Die Aufgabe wird mit einer Vorrichtung der eingangs genannten Art erfindungsgemäß dadurch gelöst, dass die Mittel zur Fadenlieferung und Fadenförderung und ein Wickelkörper des Fournisseurs in Längsrichtung des Wickelkörpers relativ zueinander beweglich angeordnet sind.

Durch die bewegliche Anordnung der Mittel zur Fadenförderung in Längsrichtung des Wickelkörpers bzw. die bewegliche Anordnung des Wickelkörpers in Bezug auf die Mittel zur Fadenförderung können die Mittel zur Fadenförderung entsprechend dem aktuellen Wickelzustand des Wickelkörpers lagegenau positioniert werden der, d. h. immer auf Höhe der letzten Fadenwicklung auf dem Wickelkörper. Dadurch lassen sich die oben beschriebenen Schwankungen in der Fadenmenge und daraus resultierend der Fadenspannung vermeiden.

Bei einer bevorzugten Ausführungsform kann auf den Wickelkörper eine von der Fadenspule abgezogene Fadenmenge aufgewickelt und von den Mitteln zur Fadenlieferung an den Fadenführer abgegeben und der durch die Fadenführerbewegung auf die Vorrichtung zu nicht benötigte Faden wieder aufgenommen werden.

Die Mittel zur Fadenförderung können eine Fadenöse umfassen, die in beiden Rotationsrichtungen in einer Kreisbewegung um den Wickelkörper bewegbar ist, wobei mindestens die Fadenöse in Längsrichtung des Wickelkörpers relativ zu diesem beweglich angeordnet ist. Durch die Fadenöse läuft der Faden unmittelbar nachdem er den Wickelkörper verlassen hat bzw. unmittelbar bevor er auf den Wickelkörper aufgewickelt wird. Deshalb ist es wichtig, dass die Fadenöse stets so angeordnet ist, dass keine Veränderungen der Fadenmenge entstehen.

Vorzugsweise kann die Fadenöse gleichzeitig in Längsrichtung des Wickelkörpers und in einer Kreisbewegung um den Wickelkörper oder nur in Längsrichtung des Wickelkörpers oder nur in einer Kreisbewegung um den Wickelkörper bewegbar sein. Je nach Fadenmenge, die auf- oder abzuwickeln ist, und je nach Wickelzustand des Wickelkörpers lässt sich die Fadenöse so bewegen, dass die Fadenmenge konstant bleibt.

Zum Aufwickeln von Faden auf den Wickelkörper kann vorzugsweise die Geschwindigkeit der Kreisbewegung und der Bewegung in Längsrichtung des Wickelkörpers so aufeinander abstimmbar sein, dass eng nebeneinander liegende Fadenwicklungen auf dem Wickelkörper gebildet werden. Dadurch weist jede Fadenwicklung den gleichen Durchmesser auf, und das Speichervermögen des Wickelkörpers kann optimal ausgenutzt werden.

Zum Abwickeln von Faden vom Wickelkörper kann die Fadenöse jeweils zu der gerade abzuwickelnden Fadenwicklung entlang des Wickelkörpers bewegbar sein, sodass die Fadenabwicklung mit exakt vorgegebener Fadenmenge erfolgt.

Neben der Relativbewegung zwischen Wickelkörper und den Mitteln zur Fadenförderung kann außerdem die Ausgestaltung des Wickelkörpers zum Konstanthalten der Fadenspannung herangezogen werden. So kann bei einer bevorzugten Ausführungsform der Wickelkörper einen ersten Bereich aufweisen, auf den Faden von einem Wickelring des Fournisseurs aufwickelbar ist, von dem aber kein Faden von den Mitteln zur Fadenlieferung abgewickelt werden kann und an dem sich ein zweiter Bereich anschließt, von dem Faden von den Mitteln zur Fadenförderung abgewickelt und auf dem von diesen Mitteln Faden aufgewickelt werden kann. Der erste Bereich garantiert, dass auf dem Wickelkörper immer eine vorgegebene Anzahl von Fadenwicklungen vorhanden sind. Würde sämtlicher Faden vom Wickelkörper abgewickelt werden, so würde der Faden direkt von der Fadenspule zu den Mitteln zur Fadenförderung verlaufen und somit keine dosierte Fadenmenge mehr dem Strickprozess zugeführt werden können.

Zur Sicherstellung, dass die Mittel zur Fadenförderung nicht vom ersten Bereich Faden auf- oder abwickeln, kann der Weg der Mittel zur Fadenförderung in Längsrichtung des Wickelkörpers von vornherein begrenzt sein.

An den zweiten Bereich kann sich außerdem ein dritter Bereich anschließen, auf denen von den Mitteln zur Fadenförderung Faden auf-und abwickelbar ist, wenn der zweite Bereich vollständig mit Faden belegt ist. Der dritte Bereich fungiert somit als Puffer für den zweiten Bereich.

Zweckmäßigerweise kann eine Einrichtung zur Bestimmung der Fadenmenge vorgesehen sein, die mit dem Antrieb der Mittel zur Fadenförderung gekoppelt ist. Mit dieser Einrichtung können relevante Daten für das Auf- und Abwickeln des Fadens von einer Maschinensteuerungseinheit empfangen, unter Berücksichtigung des Wickelzustands des Wickelkörpers und der relativen Lage der Mittel zur Fadenförderung zum Wickelkörper aufbereitet und an den Antrieb der Mittel zur Fadenförderung zu dessen Ansteuerung übermittelt werden.

Im Folgenden wird ein bevorzugtes Ausführungsbeispiel einer erfindungsgemäßen Vorrichtung anhand der Zeichnung näher beschrieben.

Es zeigen:
- Fig. 1: eine schematische Darstellung einer erfindungsgemäßen Vorrichtung während des Förderns von Faden zu einem Fadenführer;
- Fig. 2: eine schematische Darstellung der Vorrichtung aus Fig. 1 beim Aufnehmen von Faden.

Die Vorrichtung 1 zur Lieferung der für jede Phase des Strickvorgangs gerade erforderlichen Fadenmenge an einen Fadenführer 11 und zum Aufnehmen einer Fadenmenge weist einen Fournisseur 2 auf, der zwischen einer Fadenspule 10 und dem Fadenführer 11 angeordnet ist. Außerdem sind Mittel 3 zur Fadenlieferung an den Fadenführer 11 vorgesehen. Die Mittel zur Fadenlieferung und Fadenförderung 3 sind mit dem Fournisseur 2 durch eine Halterung 4 verbunden. In der Halterung 4 ist eine schematisch dargestellte Verstelleinrichtung 40 vorgesehen. Mit ihrer Hilfe können die Mittel 3 in Längsrichtung eines Wickelkörpers 25 des Fournisseurs 2 verstellt werden. Die Mittel zur Fadenförderung 3 weisen eine Fadenöse 33 auf, die an einem Arm 32 angeordnet ist. Der Arm 32 ist mithilfe eines Elektromotors 31 rotierbar. Dadurch kann die Fadenöse 33 Kreisbewegungen in beiden Richtungen um den Wickelkörper 25 ausführen und damit Faden auf den Wickelkörper 25 aufwickeln und von ihm abwickeln. Durch die Verstelleinrichtung 40 lässt sich die Fadenöse 33 außerdem linear entlang des Wickelkörpers 25 in Pfeilrichtung U und D des Doppelpfeils 34 bewegen.

Der Fournisseur 2 weist einen Wickelkörper 25, einen Wickelring 22 sowie einen Elektromotor 21 auf. Der Wickelkörper 25 ist in Längsrichtung in die Bereiche A, B und C aufgeteilt. Die Verstelleinrichtung 40 ist so eingestellt, dass sich die Fadenöse 33 nur innerhalb der Bereiche B und C bewegen kann. Mit dem Elektromotor 21 wird der Wickelring 22 mit einer Öse 24 in Richtung des Pfeils 23 angetrieben, wodurch Faden 100 von der Fadenspule 10 abgezogen und ab dem Bereich A auf den starren, zylindrischen Wickelkörper 25 aufgewickelt wird. Diese Fadenwicklungen werden durch nicht dargestellte Mittel als eng nebeneinander liegende Fadenwicklungen 26 über den Bereich A auf den Bereich B weiter geschoben. Der Elektromotor 21 wird so angesteuert, dass sich ständig eine vorgegebene Anzahl von Fadenwicklungen 26 auf den Bereichen A und B des Wickelkörpers 25 befindet. Dadurch können Spannungen im Faden, die beim Wickeln der Fadenspule 10 entstanden sein können, ausgeglichen werden. Der Bereich C dient als Puffer, wenn der Bereich B vollständig mit Fadenwicklungen 26 belegt ist.

Die Verstelleinrichtung 40 kann beispielsweise eine Zahnstange 46 aufweisen, die über ein Ritzel 42 durch einen Elektromotor 41 verstellt wird. Dadurch kann die Fadenöse 33 der Mittel zur Fadenförderung 3 entlang des Wickelkörpers 25 in den Bereichen B und C bewegt werden. Die Verstelleinrichtung 40 weist außerdem Sensoren 43, 44, 45 auf, wobei der Sensor 43 das untere Ende des Bereichs C, der Sensor 44 das untere Ende des Bereichs B und der Sensor 45 das obere Ende des Bereichs B detektiert.

Beim Auf- oder Abwickeln einer für den aktuellen Strickprozess errechneten Fadenmenge kann die Fadenöse 33 über den Arm 32 durch die Verstelleinrichtung 40 gleichzeitig in Richtung des Doppelpfeil 34 verstellt werden, während sie Kreisbewegungen um den Wickelkörper 25 ausführt. Die Geschwindigkeit der Linearbewegungen entlang dem Doppelpfeil 34 hängt dabei von der Winkelgeschwindigkeit der Fadenöse 33 ab. Damit wird gewährleistet, dass die Position der Fadenöse 33 in Bezug auf den Wickelkörper 25 der Position der gerade ab- oder aufgewickelten Fadenwicklungen 26 auf den Wickelkörper 25 entspricht und die Lage der einzelnen Fadenwicklungen 26 beim Ab- oder Aufwickeln auf den Wickelkörper 25 genau definiert ist.

Erreicht die Fadenöse 33 die Grenze zum Bereich A, wird ihre Vertikalbewegung gestoppt. Gleichzeitig wird durch den Wickelring 22 wieder eine vorgegebene Fadenmenge von der Fadenspule 10 abgezogen und auf den Wickelkörper 25 aufgewickelt. Wird während dieses Aufwickelns von Faden durch den Wickelring 22 dem Fadenführer 11 kein Faden zugeführt, so führt die Fadenöse 33 keine Kreisbewegung aus und wird nur durch die Verstelleinrichtung 40 in Richtung D des Doppelpfeils 34 in Abhängigkeit von der Aufwickelgeschwindigkeit des Wickelrings 22 linear verstellt. Wird dagegen während des Aufwickeln von Faden durch den Wickelring 22 dem Fadenführer 11 für den aktuellen Strickprozess ein Faden zugeführt, so führt die Fadenöse 33 Kreisbewegungen mit der entsprechenden Geschwindigkeit zum Abwickeln von Faden aus und wird gleichzeitig durch die Verstelleinrichtung 40 in Richtung des Doppelpfeils 34 verstellt. Die Richtung der Kreisbewegungen und Linearbewegungen der Fadenöse 33 hängt davon ab, ob sie Faden auf den Wickelkörper 25 ab- oder aufwickelt und ob der Wickelring 22 Wicklungen auf den Wickelkörper 25 aufbringt, während die Fadenöse 33 dem Fadenführer 11 Faden zuführt.

Falls die Wickelgeschwindigkeit des Wickelrings 22 größer als die Abwickelgeschwindigkeit der Fadenöse 33 ist, so bewegt sich die Fadenöse 33 in Richtung D des Doppelpfeils 34. Im umgekehrten Fall bewegt sich die Fadenöse in Richtung U des Doppelpfeils 34. Das Ab- und Aufwickeln einer für den aktuellen Strickprozess benötigten Fadenmenge und das erneute Aufwickeln einer größeren, zuvor abgewickelten Fadenmenge auf den Wickelkörper 25 durch die Fadenöse 33 kann an jeder beliebigen Position der Fadenöse 33 zum Wickelkörper 25 innerhalb des Bereichs B erfolgen. Falls der gesamte Bereich B bereits mit Fadenwicklungen 26 gefüllt ist und bereits abgewickelter Faden wieder aufgewickelt werden soll, also der Fall, der in Fig. 2 gezeigt ist, so steht der Bereich C als Puffer zur Verfügung. Er kann eine Fadenmenge aufnehmen, die der Breite des Nadelraums der Strickmaschine entspricht. Während des Ab- oder Aufwickelns von Faden im Bereich C wird das Aufwickeln von Faden durch den Wickelring 22 mindestens solange unterbrochen, bis im Bereich C keine Fadenwicklungen 26 mehr vorhanden sind.

Zur Steuerung der oben beschriebenen Vorgänge ist eine Steuereinheit 6 vorgesehen. Die Steuereinheit 6 berechnet die für das Bewegen der Verstelleinrichtung 40 durch den Elektromotor 41 benötigten Daten. Sie erhält dazu von einer Steuereinheit 7 über eine Datenleitung D2 Angaben über die Drehzahl und die Drehrichtung des Elektromotors 31 der Mittel zur Fadenlieferung und Fadenförderung 3 beim Ab- oder Aufwickeln von Faden mittels der Fadenöse 33. Die Steuereinheit 7 wiederum erhält von einer Maschinensteuerungseinheit 8 die für das Ab- und Aufwickeln des Fadens benötigten, errechneten Daten über eine Datenleitung D1. Anschließend steuert die Steuereinheit 7 den Elektromotor 31 über eine Steuersignalleitung D3 entsprechend dieser Daten an.

Eine Steuereinheit 27 des Elektromotors 21 des Fournisseurs 2 liefert über eine Datenleitung D6 Angaben darüber, ob der Elektromotor 21 aktiv ist oder nicht. Die Sensoren 43, 44 und 45 liefern über eine Datenleitung D4 Informationen über das Erreichen bestimmter Positionen durch die Verstelleinrichtung 40 an die Steuereinheit 6. Nach Verarbeitung dieser Daten werden über eine Steuerleitung D5 entsprechende Drehzahl- und Drehrichtungsinformationen an den Elektromotor 41 der Verstellvorrichtung 40 übermittelt.

Die in den Fig. 1 und 2 gezeigte Vorrichtung 1 weist Mittel zur Fadenförderung 3 auf, die entlang dem feststehenden Wickelkörper 25 bewegbar sind. Die Erfindung lässt sich jedoch auch verwirklichen, wenn die Mittel zur Fadenförderung 3 feststehen und sich der Wickelkörper 25 in Richtung seiner Längsachse bewegt.

In Fig. 1 ist der Weg dargestellt, den der Faden 100, 100', 100" von der Fadenspule 10 bis zu seiner Verarbeitung durch die hier nicht dargestellten Stricknadeln im Nadelraum NR zurücklegt.

Der Faden 100 weist durch Unregelmäßigkeiten beim Wickeln der Fadenspule 10 unterschiedliche Spannungen aus. Er wird über eine Umlenkrolle U1, einen Fadenbruchsensor 15 und eine zweite Umlenkrolle U2 durch eine Hohlachse des Fournisseurs 2 geführt und mithilfe des Wickelrings 22 zuerst auf den Bereich A des Wickelkörpers 25 aufgewickelt, damit die unterschiedlichen Spannungen des Fadens 100 ausgeglichen werden. Die vom Wickelring 22 erzeugten Fadenwicklungen 26 werden durch hier nicht näher dargestellte Transporteinrichtungen in Längsrichtung des Wickelkörpers 25 nach unten bewegt. Das Aufwickeln durch den Wickelring 22 wird solange fortgesetzt, bis eine vorbestimmte Anzahl an Fadenwicklungen 26 auch in den Bereich B des Wickelkörpers 25 gelangen. Diese Fadenwicklungen 26 werden bei Bedarf entsprechend dem Strickprogramm durch die Fadenöse 33 abgewickelt.

Der durch die Fadenöse 33 abgewickelte Faden gelangt über eine Umlenkrolle U3, eine Hohlwelle der Mittel zur Fadenförderung 3, den Fadenbruchsensor 15 und Umlenkrollen U4 und U5 zum Fadenführer 11, der den Faden 100' zu den Nadeln des gerade gefertigten Gestricks im Nadelraum NR führt. Im dargestellten Beispiel bewegte sich der Fadenführer 11 in Richtung des Pfeils X von der Vorrichtung 1 weg und befindet sich jetzt in seiner entferntesten Positionen zur Vorrichtung 1. Durch eine schematisch dargestellte Schneideinrichtung 12 wird der von Fadenführer 11 den Nadeln des Nadelraums NR zugeführte Faden abgeschnitten und im Fadenführer 11 durch eine nicht dargestellte Vorrichtung geklemmt. Der so von der Fadenzufuhr zu den Nadeln im Nadelraum NR getrennte Fadenführer kann jetzt an jede beliebige Stelle im Nadelraum NR verschoben werden und den sich dort befindenden Nadeln Faden zuführen.

Im in Fig. 1 gezeigten Beispiel wurden alle Fadenwicklungen 26 im Bereich B abgewickelt, ohne dass der Wickelring 22 neue Fadenwicklungen 26 auf den Wickelkörper 25 aufgewickelt hat. Dadurch befindet sich die Fadenöse 33 in ihrer obersten Positionen des Bereichs B. Es müssen nun vor Beginn der nächsten Fadenlieferung an Nadeln im Nadelraum NR durch den Wickelring 22 mindestens so viele neue Fadenwicklungen 26 auf den Wickelkörper 25 aufgewickelt werden, dass die Fadenöse 33 ohne Unterbrechung die von der Maschinensteuereinheit 8 errechnete Fadenmenge für den aktuellen Strickprozess liefern kann.

Fig. 2 zeigt beispielhaft das Aufwickeln einer größeren, zuvor abgewickelten Fadenmenge auf den Wickelkörper 25. Die Fadenmenge entspricht dabei der Breite des Nadelraums NR.

Der Fadenführer, dessen Faden abgeschnitten wurde und geklemmt ist (Fig. 1), wurde im gezeigten Beispiel in Richtung des Pfeils X' zur Vorrichtung 1 hin verschoben und befindet sich nun in seiner nächstmöglichen Position zu dieser. Er könnte aber auch entsprechend der gewünschten Form, Farbe und dergleichen des zu bildenden Gestrickstücks an jede andere beliebige Position im Nadelraum NR verschoben werden. Der durch dieses Verschieben des Fadenführers 11 auf die Vorrichtung 1 zu überschüssige Faden 100" wurde durch die Fadenöse 33 und die Verstelleinrichtung 40 lagegenau auf den Wickelkörper 25 aufgewickelt.

Im dargestellten Beispiel hat der Wickelring 22 bereits so viele Fadenwicklungen 26 auf den Wickelkörper 25 aufgewickelt, dass dessen Bereich B bis zum Übergang zum Bereich C mit Fadenwicklungen 26 gefüllt ist. Dadurch hat die Fadenöse 33 auch im Bereich C, der als Puffer dient, Faden aufgewickelt. Die Fadenöse 33 wurde dabei mit dem Arm 32 während des Aufwickelns in Richtung D des Doppelpfeils 34 bewegt und befindet sich jetzt am äußersten Ende des Bereichs C. Es wird nun solange kein Faden mehr durch den Wickelring 22 auf den Wickelkörper 25 aufgewickelt, bis der Fadenführer 11 dem Nadelraum NR wieder Faden zuführt und Fadenwicklungen 26 auch im Bereich B des Wickelkörpers 25 durch die Fadenöse 33 abgewickelt werden.

Zu Beginn einer erneuten Fadenzufuhr zu den Nadeln im Nadelraum NR wird das abgeschnittene Fadenende einer schematisch dargestellten Klemmeinrichtung 13 zugeführt. Diese weist einen definierten Abstand Z zur ersten Nadel, der Faden zugeführt werden soll, auf. Der so geklemmte Faden kann sicher in den Haken der ersten Nadel, der Faden zugeführt werden soll, eingelegt werden. Im dargestellten Beispiel ist dies die erste Nadel im Nadelraum NR, die sich in der nächstmöglichen Position zur Vorrichtung 1 befindet. Der Beginn der erneuten Fadenzufuhr durch den Fadenführer 11 kann aber auch an jeder anderen Position im Nadelraum NR erfolgen.

## Patentansprüche

1. Vorrichtung (1) zur Lieferung der für jede Phase des Strickvorgangs gerade erforderlichen Fadenmenge an einen Fadenführer (11) einer Strickmaschine und zum Aufnehmen einer Fadenmenge, die einen zwischen einer Fadenspule (10) und dem Fadenführer (11) angeordneten Fournisseur (2) als Mittel zur Speicherung einer Fadenmenge und Mittel (3) zur Fadenlieferung zum Fadenführer (11) und zur Fadenförderung von diesem weg aufweist, **dadurch gekennzeichnet, dass** die Mittel (3) zur Fadenlieferung und Fadenförderung und ein Wickelkörper (25) des Fournisseurs (2) in Längsrichtung (34) des Wickelkörpers (2) relativ zueinander beweglich angeordnet sind.

2. Vorrichtung (1) nach Anspruch 1, **dadurch gekennzeichnet, dass** auf den Wickelkörper (25) eine von der Fadenspule (10) abgezogene Fadenmenge (100) aufwickelbar und von den Mitteln (3) zur Fadenlieferung an den Fadenführer (11) abgebbar und der durch die Fadenführerbewegung auf die Vorrichtung (1) zu nicht benötigte Faden wieder aufnehmbar ist.

3. Vorrichtung (1) nach Anspruch 1 oder 2, **dadurch gekennzeichnet, dass** die Mittel (3) zur Fadenförderung eine Fadenöse (33) umfassen, die in beiden Rotationsrichtungen in einer Kreisbewegung um den Wickelkörper (25) bewegbar ist, wobei mindestens die Fadenöse (33) in Längsrichtung (34) des Wickelkörpers (25) relativ zu diesem beweglich angeordnet ist.

4. Vorrichtung (1) nach Anspruch 3, **dadurch gekennzeichnet, dass** die Fadenöse (33) gleichzeitig in Längsrichtung (34), des Wickelkörpers (25) und in einer Kreisbewegung um den Wickelkörpers (25) oder nur in Längsrichtung (34) des Wickelkörpers (25) oder nur in einer Kreisbewegung um den Wickelkörper (25) bewegbar ist.

5. Vorrichtung (1) nach Anspruch 3 oder 4, **dadurch gekennzeichnet, dass** zum Aufwickeln von Faden auf den Wickelkörper (25) die Geschwindigkeit der Kreisbewegung und der Bewegung in Längsrichtung (34) des Wickelkörpers (25) der Fadenöse (33) so aufeinander abstimmbar sind, dass nebeneinander liegende Fadenwicklungen auf dem Wickelkörper (25) bildbar sind.

6. Vorrichtung (1) nach einem der Ansprüche 3 bis 5, **dadurch gekennzeichnet, dass** zum Abwickeln von Faden vom Wickelkörper (25) die Fadenöse (33) jeweils zu der gerade abzuwickelnden Fadenwicklung (26) entlang des Wickelkörpers (25) bewegbar ist, sodass die Fadenabwicklung mit exakt vorgegebener Fadenmenge erfolgt.

7. Vorrichtung (1) nach einem der Ansprüche 1 bis 6, **dadurch gekennzeichnet, dass** der Wickelkörper (25) einen ersten Bereich (A) aufweist, auf den Faden von einem Wickelring (22) des Fournisseurs (2) aufwickelbar ist, von dem aber kein Faden von den Mitteln (3) zur Fadenlieferung abgewickelt werden kann und an den sich ein zweiter Bereich (B) anschließt, von dem Faden von den Mitteln (3) abgewickelt und auf den von diesen Mitteln (3) Faden zur Fadenförderung aufgewickelt werden kann.

8. Vorrichtung (1) nach Anspruch 7, **dadurch gekennzeichnet, dass** bei Erreichen der Grenze zwischen dem zweiten und ersten Bereich (B, A) der Antrieb der Mittel (3) zur Fadenförderung während der Bewegung in Längsrichtung (34) des Wickelkörpers (25) abschaltbar ist.

9. Vorrichtung (1) nach Anspruch 6 oder 7, **dadurch gekennzeichnet, dass** sich an den zweiten Bereich (B) ein dritter Bereich (C) anschließt, auf den von den Mitteln (3) zur Fadenförderung Faden auf- und abwickelbar ist, wenn der zweite Bereich (B) vollständig mit Faden belegt ist.

10. Vorrichtung (1) nach einem der vorhergehenden Ansprüche, **dadurch gekennzeichnet, dass** eine Einrichtung (6) zur Bestimmung der Fadenmenge vorgegehen ist, die mit dem Antrieb der Mittel (3) zur Fadenförderung gekoppelt ist.

## Claims

1. Device (1) for the delivery of the yarn quantity just required for each phase of the knitting procedure to a yard guiding device (11) of a knitting machine and for the acceptance of a yarn quantity, whereby the device (1) is **characterised by** a yarn furnisher (2) located between a yarn bobbin (10) and a yarn guiding device (11) as means for accumulating a yarn quantity and means (3) for delivering the yarn to and for yarn transportation from the yarn guiding device (11), **characterised in that** the means for yarn delivery and yarn transport and a winding body (25) of the yarn furnisher (2) are arranged flexibly in relation to each other in longitudinal direction (34) of the winding body (2).

2. Device (1) in accordance with claim 1, **characterised in that** a yarn quantity (100) taken from the yarn bobbin (10) can be wound up onto the winding body (25) and can be taken from the means (3) for delivering the yarn to the yarn guiding device (11) and that the yarn not required on the basis of the movement of the yarn guiding device towards the device (1) can be accepted again.

3. Device (1) in accordance with claim 1 or 2, **characterised in that** the means (3) for yarn transportation comprise a yarn eyelet (33) that can be moved around the winding body (25) in both directions of rotation in a circular movement, whereby at least the yarn eyelet (33) is arranged flexibly in longitudinal direction (34) of the winding body (25) in relation to the winding body (25).

4. Device (1) in accordance with claim 3, **characterised in that** the yarn eyelet (33) can be moved simultaneously both in longitudinal direction (34) of the winding body (25) and in a circular movement around the winding body (25) or only in longitudinal direction (34) of the winding body (25) or only in a circular movement around the winding body (25).

5. Device (1) in accordance with claim 3 or 4, **characterised in that** the velocity of the circular movement and the movement in longitudinal direction (34) of the winding body (25) implemented by the yarn eyelet (33) can be synchronised for the purposes of winding up yarns onto the winding body (25) in a way that it is possible to form adjacent yarn windings on the winding body (25).

6. Device (1) in accordance with one of the claims 3 to 5, **characterised in that** the yarn eyelet (33) can be moved to the yarn winding (26) currently to be unwound along the winding body (25) for the purposes of unwinding yarn from the winding body (25) so that the process of unwinding the yarn is implemented with a precisely specified yarn quantity.

7. Device (1) in accordance with one of the claims 1 to 6, **characterised in that** the winding body (25) is **characterised by** a first area (A) that can be used to wind up the yarn from a winding ring (22) of the yarn furnisher (2), but from which the means (3) for delivering the yarn are not able to unwind any yarn, whereby this area is followed by a second area (B) that can be used by the means (3) [for yarn transportation] to unwind yarn and that can be used by the means (3) [for yarn transportation] to wind up yarn.

8. Device (1) in accordance with claim 7, **characterised in that** the drive of the means (3) for yarn transportation can be switched off during the movement in longitudinal direction (34) of the winding body (25) as soon as the limit between the second and the first area (B, A) is reached.

9. Device (1) in accordance with claim 6 or 7, **characterised in that** the second area (B) is followed by a third area (C) that can be used by the means (3) for yarn transportation to wind up and unwind yarn, if the second area (B) is occupied completely by yarn.

10. Device (1) in accordance with one of the previous claims, **characterised in that** a device (6) for determining the yarn quantity is designed that is coupled with the drive of the means (3) for yarn transportation.

## Revendications

1. Dispositif (1) pour fournir la quantité de fil nécessaire précisément à chaque phase de l'opération de tricotage sur un guide-fil (11) d'un métier à tricoter et pour recevoir une quantité de fil, qui a un fournisseur (2) disposé entre une pelote (10) de fil et le guide-fil (11) comme moyen de stockage d'une quantité de fil et commue moyen (3) de livraison de fil au guide-fil (11) et de transport du fil à partir de celui-ci, **caractérisé en ce que** les moyens (3) de fourniture du fil et du transport du fil et une bobine (25) du fournisseur (2) sont montés mobiles l'un par rapport à l'autre dans la direction (34) longitudinale de la bobine (25).

2. Dispositif (1) suivant la revendication 1, **caractérisé en ce qu'**une quantité (100) de fil retirée de la pelote (10) de fil peut être enroulée sur la bobine (25) et être cédée par les moyens (3) de livraison au guide-fil (11) et le fil rendu non nécessaire sur le dispositif (1) par le mouvement du guide-fil être repris.

3. Dispositif (1) suivant la revendication 1 ou 2, **caractérisé en ce** les moyens (3) de transport du fil comprennent un oeillet (33) qui est mobile dans les deux sens de rotation suivant un mouvement circulaire autour de la bobine (25), au moins l'oeillet (3) étant monté mobile dans la direction (34) longitudinale de la bobine (25) par rapport à celle-ci.

4. Dispositif (1) suivant la revendication 3, **caractérisé en ce que** l'oeillet (33) est mobile en même temps dans la direction (34) longitudinale de la bobine (25) et suivant un mouvement circulaire autour de la bobine (25) ou seulement dans la direction (34) longitudinale la bobine (25) ou seulement suivant un mouvement circulaire autour de la bobine (25).

5. Dispositif (1) suivant la revendication 3 ou 4, **caractérisé en ce que** pour enrouler le fil sur la bobine (25), la vitesse du mouvement circulaire et du mouvement dans la direction (34) longitudinale de la bobine (25) de l'oeillet (33) sont accordées l'une à l'autre de manière à ce que des enroulements de fil se trouvant les uns à côté des autres puissent être formés sur la bobine (25).

6. Dispositif (1) suivant l'une des revendications 3 à 5, **caractérisé en ce que** pour dérouleur du fil de la bobine (25), l'oeillet (33) est mobile le long de la bobine (25) respectivement par rapport à l'enroulement (26) de fil à dérouler précisément, de sorte que le déroulement du fil s'effectue en une quantité de fil prescrite exactement.

7. Dispositif (1) suivant l'une des revendications 1 à 6, **caractérisé en ce que** la bobine (25) a une première partie (A) sur laquelle du fil peut être enroulé d'un anneau (22) d'enroulement du fournisseur (2), mais de laquelle du fil ne peut pas être déroulé par les moyens (3) de fourniture du fil et à laquelle se raccorde une deuxième partie (B) de laquelle du fil est peut être déroulé par les moyens (3) de fourniture du fil et sur laquelle du fil peut être enroulé par ces moyens (3).

8. Dispositif (1) suivant la revendication 7, **caractérisé en ce que**, lorsque la limite entre la deuxième et la première partie (B, A) est atteinte, l'entraînement des moyens (3) de transport du fil est interrompu pendant le mouvement dans la direction (34) longitudinale de la bobine (25).

9. Dispositif (1) suivant la revendication 6 ou 7, **caractérisé en ce qu'**à la deuxième partie (B) se raccorde une troisième partie (C) sur laquelle du fil peut être enroulé et déroulé par les moyens (3) du transport du fil, lorsque la deuxième partie (B) est occupée complètement par du fil.

10. Dispositif (1) suivant l'une des revendications précédentes, **caractérisé en ce qu'**il est prévu un dispositif (6) de détermination de la quantité de fil, dispositif qui couplé à l'entraînement des moyens (3) de transport du fil.
